# EUROPÄISCHE PATENTSCHRIFT

(11) **EP 3 342 966 B1**
(45) Veröffentlichungstag und Bekanntmachung des Hinweises auf die Patenterteilung: **03.06.2020**
(21) Anmeldenummer: 17201615.6
(22) Anmeldetag: 14.11.2017
(51) Int. Cl.: E05D 11/10

(54) **SCHARNIER ZUR VERSCHWENKUNG EINER TÜR**
HINGE FOR PIVOTING A DOOR
CHARNIÈRE DE PIVOTEMENT POUR UNE PORTE

(30) Priorität: 28.12.2016 AT 5027316 U
(43) Veröffentlichungstag der Anmeldung: 04.07.2018
(73) Patentinhaber: TIF GmbH, 39042 Brixen (IT)
(72) Erfinder: RABENSTEINER, Alois, 39040 Villanders (IT)
(74) Vertreter: Torggler & Hofinger Patentanwälte

(56) Entgegenhaltungen:
- EP-A2- 1 666 688
- DE-A1-102007 060 302
- US-A- 5 867 869
- US-A- 6 161 255

## Beschreibung

Die Erfindung betrifft ein Scharnier mit den Merkmalen des Oberbegriffes des Anspruches 1.

Weiters soll eine Türe mit einem erfindungsgemäßen Scharnier und eine Duschabtrennung mit einer derartigen Türe angegeben werden.

Scharniere der eingangs genannten Art werden beispielsweise in der DE 10 2007 060302 A1, der US 6 161 255 A, der US 5 867 869 A und der EP 1 666 688 A2 gezeigt. Diese weisen oftmals komplizierte Rückstellsysteme oder Arretiersysteme auf, um die Türe in einer gewünschten Position arretieren zu können. Diese Arretierung erfolgt oftmals über extern am Scharnier oder an der Tür angeordnete Arretiermechanismen oder Rückstellmechanismen, welche über Hebel oder Gestänge mit der Türe oder mit einem Teil des Scharniers in Wirkverbindung stehen. Dieser zusätzliche Anbau am Scharnier oder an der Türe vergrößert die Bauform des Scharniers und stellt sich einer kompakten Bauform des Scharniers entgegen. Das optische Erscheinungsbild des Scharniers wird hierdurch gestört. Durch die vergrößerte Bauweise entstehen zudem große Oberflächen, welche vor allem beim Einsatz in einer Duschkabine oder eine Duschabtrennung dazu neigen, Verunreinigungen aufzunehmen. Diese Verunreinigungen können in weiterer Folge zur Beeinträchtigung der Funktion des Scharnieres führen, vor allem dann, wenn die Mechanismen zur Arretierung und Rückstellung nach außen hin offen liegen.

Aufgabe der Erfindung ist es, die vorbeschriebenen Nachteile zu vermeiden und ein gegenüber dem Stand der Technik verbessertes Scharnier, eine verbesserte Türe und eine verbesserte Duschabtrennung anzugeben.

Diese Aufgabe wird durch ein Scharnier mit den Merkmalen des Anspruchs 1, einer Türe mit einem derartigen Scharnier und einer Duschabtrennung mit einer derartigen Türe erreicht.

Dadurch, dass der Achszapfen zumindest eine Kontaktfläche aufweist und das Kontaktelement zumindest eine korrespondierende Gegenfläche aufweist, wobei in der Schließstellung und/oder der wenigstens einen Offenstellung des Türbeschlagteiles die zumindest eine Kontaktfläche mit der zumindest einen korrespondierenden Gegenfläche in Eingriff steht, wird ein kompaktes Scharnier erreicht, welches in der Schließstellung und/oder der wenigstens einen Offenstellung durch das Zusammenwirken der Kontaktflächen und der korrespondierenden Gegenfläche verharrt. Die Türe muss somit beim Eintreten in die Duschabtrennung nicht aufgehalten werden. In der Schließstellung verharrt die Türe ebenfalls in ihrer Position, was ein Austreten von Wasser aus der Duschabtrennung vermeidet. Durch die wenigstens eine definierte Offenstellung und/oder die definierte Schließstellung des Scharniers verbessert sich somit der Komfort der Duschabtrennung und die Benützung bzw. auch das Reinigen der Duschabtrennung wird erleichtert. Durch die kompakte Bauweise des Scharniers werden Oberflächen, auf denen sich Verunreinigungen ansammeln können, vermieden. Auch von der Kontur des Scharnieres abstehende Komponenten, wie beispielsweise Hebel oder Umlenkmechanismen, werden vermieden. Zudem ergibt sich aus der gedrungenen Konstruktion auch ein optisch ansprechendes Design. Durch den einfachen, nach außen hin abgekapselten Aufbau des Scharnieres wird eine lange Lebensdauer des Scharniers erreicht. Sämtliche für die Arretierfunktion notwendigen Elemente befinden sich im Inneren des Scharnieres, die Fehleranfälligkeit oder Defekte können somit vermieden oder ausgeschlossen werden.

Weitere Einzelheiten und Vorteile der vorliegenden Erfindung werden in den abhängigen Ansprüchen angeführt und anhand der Figurenbeschreibung unter Bezugnahme auf die in den Zeichnungen dargestellten Ausführungsbeispiele im Folgenden näher erläutert. Auf die Darstellung der Merkmale Hülse, Hülsenaufnhame und Arretiermittel (wie z.B. in Fig.2 dargestellt) des erfindungsgemäßen Scharniers wurde aus Gründen der Übersichtlichkeit in den Figuren 3-5 verzichtet. Darin zeigen:
- Figur 1: Scharnier in Schließstellung an einer Türe
- Figur 2: Scharnier Perspektive schräg oben
- Figur 3: Scharnier in Schließstellung
- Figur 4: Scharnier in Zwischenstellung
- Figur 5: Scharnier in Offenstellung
- Figur 6: Duschabtrennung mit Türe und zumindest einem Scharnier

Figur 1 zeigt zur Vereinfachung das Scharnier 100 zur Verschwenkung einer Türe 101, insbesondere an der Tür 101 an der Duschabtrennung 110 (in Figur 6 dargestellt). Das Scharnier umfasst dabei ein Türbeschlagteil 1, welches mit der Türe 101 in Verbindung steht. Die Verbindung zwischen dem Türbeschlagteil 1 und der Türe 101 kann sowohl eine Klebeverbindung als auch eine Schraubverbindung sein. Es ist jedoch jegliche Art kraft-, form- oder reibschlüssiger Verbindung möglich. Am Türbeschlagteil 1 befindet sich ein Achszapfen 3, der um eine Drehachse DA zwischen einer Schließstellung S und einer der wenigstens einen Offenstellungen O verschwenkbar im Gegenbeschlagteil 2 gelagert ist. Das Gegenbeschlagteil 2 kann dabei direkt an der Decke eines Raumes oder auch an einem Profil oder einem anderen feststehenden Körper 103 einer Duschabtrennung 110 angeordnet sein. Sowohl das Gegenbeschlagteil 2 als auch das Türbeschlagteil 1 weisen im montierten Zustand eine Abdeckung auf, welche zur Vereinfachung in den Figuren weggelassen wurde, um einen besseren Einblick auf die im Scharnier 100 befindlichen Funktionselemente zu gewährleisten. Im Gegenbeschlagteil 2 ist zumindest ein Kraftspeicher 4 angeordnet, welche sich entlang einer Längsachse LA erstreckt und in der Richtung der Längsachse LA auf ein Kontaktelement 5 einwirkt. Das Kontaktelement 5 wird durch den zumindest einen Kraftspeicher 4 in Richtung der Längsachse LA gedrückt. Das Kontaktelement 5 drückt gegen den Achszapfen 3. Der Umfang U des Achszapfens 3 drückt dabei gegen eine Gegenfläche 8 des Kontaktelementes 5.

Figur 2 zeigt das Scharnier 100. Zur Vereinfachung wurde das Gegenbeschlagteil 2 in der in Figur 2 gezeigten Zeichnung weggelassen, um auf die Kontaktbereiche zwischen Kontaktelement 5 und Achszapfen 3 einsehen zu können. Erkennbar ist, dass der Umfang U eine Kreisform aufweist, wobei die zumindest eine Kontaktfläche 7, 7', 7" durch zumindest eine konkave Einbuchtungen in dieser Kreisform ausgebildet ist. Weiters ist erkennbar, dass die zumindest eine korrespondierende Gegenfläche 8 am Kontaktelement 5 durch einen aus der Kontur der Kontaktfläche des Kontaktelements 5 hervorstehenden Vorsprung ausgebildet ist, wobei der Vorsprung formschlüssig in zumindest eine Kontaktfläche 7, 7', 7" am Achszapfen 3 eingreifbar ausgestaltet ist. Diese zumindest eine korrespondierende Gegenfläche 8 ist in diesem Ausführungsbeispiel als Nocke ausgebildet, die in eine korrespondierende Gegenform der zumindest einen Kontaktfläche 7, 7', 7" am Achszapfen 3 eingreift. Durch die nockenartige Ausführung entsteht ein runder Bewegungsablauf beim Eingreifen der korrespondierenden Gegenfläche 8 in die zumindest eine Kontaktfläche 7, 7', 7". Es wird damit zusätzlich erreicht, dass ab einer gewissen Zwischenstellung zwischen der wenigstens einen Offenstellung O und der Schließstellung S ein automatisches Bewegen in die wenigstens eine Offenstellung O und/oder Schließstellung S erreicht wird. Durch den zumindest einen Kraftspeicher 4, der entlang der Längsachse LA wirkt, wird das Kontaktelement 5 gegen den Achszapfen 3 gedrückt. Die als Nocke ausgebildete Gegenfläche 8 gleitet entlang der korrespondierenden zumindest einen Kontaktfläche 7, 7', 7", bis sich diese aufgrund der Kraft des zumindest einen Kraftspeichers 4 formschlüssig in einer der zumindest einen Kontaktflächen 7, 7', 7" absetzen kann. Es ist vorgesehen, dass der zumindest eine Kraftspeicher 4 durch eine Druckfeder ausgebildet ist. Es ist auch denkbar, dass diese z.B. durch einen Gaszylinder oder einen Elastomerdämpfer ausgebildet sein können. Die kompakte Bauweise wird zum Teil dadurch erzielt, dass die Längsachse LA des zumindest einen Kraftspeichers 4 quer - vorzugsweise in einem rechten Winkel - zur Drehachse DA des Achszapfens 3 ausgerichtet ist. So erfolgt aus einer Längsbewegung des Kontaktelementes 5 entlang einer Längsachse LA eine Drehbewegung des Achszapfens 3 um die Drehachse DA. Bei vollständigem Eingriff der Gegenfläche 8 in die zumindest eine Kontaktfläche 7, 7', 7"wird die Stellung des Scharniers 100 in der wenigstens einen Offenstellung O und/oder der Schließstellung S durch die Nocke arretiert. Durch die Kraft des Benutzers der Duschabtrennung kann diese aus der wenigstens einen Offenstellung O und/oder der Schließstellung S bewegt werden. Die Gegenfläche 8 gleitet dabei aus der zumindest einen Kontaktfläche 7, 7', 7" heraus, wenn die Kraft des Kraftspeichers 4 überwunden wurde. Das Arretiermittel 14, in diesem Ausführungsbeispiel als Zylinderschraube gezeigt, dient zur Arretierung der Hülse 13 am Achszapfen 3. Wenn die Schließstellung S und/oder die wenigstens eine Offenstellung O verstellt werden soll, kann das Arretiermittel 14 gelöst werden und die Hülse 13 relativ zur Hülsenaufnahme 15 des Achszapfens 3 verstellt werden. Somit kann die Türe 110 oder das Türbeschlagteil 1 in die Schließstellung S und/oder die wenigstens eine Offenstellung O gebracht werden und nach Feststellung des Arretiermittels 14 diese Position exakt eingestellt werden. Das Arretiermittel 14 ist auch nach Anbau der Abdeckung, welche in der Figur 2 zur Vereinfachung weggelassen worden ist, erreichbar. Somit kann eine Einstellung der wenigstens einen Offenstellung O und/oder der Schließstellung S auch nach der Montage des Scharniers 100 an der Duschabtrennung 110 erfolgen. Das Türbeschlagteil 1 weist einen Türbefestigungsabschnitt 12 auf, welcher zur Montage an der Türe 101 - vorzugsweise durch Verkleben - vorgesehen ist. Eine lösbare Verbindung wie beispielsweise durch eine Schraubverbindung kann jedoch auch vorgesehen sein.

Figur 3 zeigt schematisch dargestellt das Scharnier 100 in einer Schließstellung S. Der Kraftspeicher 4 drückt dabei entlang der Längsachse LA das Kontaktelement 5 gegen den Achszapfen 3. Der Kraftspeicher 4 ist dabei zwischen dem Gehäuse des Gegenbeschlagteiles 2 und einer Abstandsfläche des Kontaktelements 5 angeordnet und wirkt vorgespannt in Richtung der Längsachse LA. Der Achszapfen 3 weist in seinem Umfang U drei Kontaktflächen 7, 7', 7"auf, welche in der Form mit der Gegenfläche 8 des Kontaktelements 5 korrespondieren. In der Figur 3 wird die Schließstellung S gezeigt. Die Gegenfläche 8 greift dabei vollständig in die Kontaktfläche 7 ein und hält den Achszapfen 3 somit in der Schließstellung S. Beim Öffnen der Türe 101 muss die Kraft des Kraftspeichers 4 überwunden werden, um den Achszapfen 3 aus der Schließstellung S herauszubewegen. Aufgrund der runden Kontur der nockenförmigen Ausbildung der Gegenfläche 8 entsteht eine gleitende Bewegung zwischen dem Achszapfen 3 und der angrenzenden Oberfläche des Kontaktelementes 5. Dadurch dass die drei Kontaktflächen 7, 7', 7" am Umfang U angeordnet sind, wobei jede der drei Kontaktflächen 7, 7', 7" sich in einer Ebene parallel entlang der Drehachse DA am Achszapfen 3 erstreckt und eine Einsenkung im Umfang U ausbildet, werden drei Stellungen realisiert. Somit ist die Schließstellung S und eine Offenstellung O bei nach innen geschwenkter Türe 101 und eine Offenstellung O bei nach außen geschwenkter Türe 101 definiert. Dabei ist vorgesehen, dass die drei Kontaktflächen 7, 7', 7" in einem Rotationswinkel von 90 Grad um die Drehachse DA versetzt zueinander angeordnet sind, wobei sich die Kontaktflächen 7', 7" für die zwei Offenstellungen O gegenüberliegen.

Figur 4 zeigt eine Stellung zwischen der wenigstens einen Offenstellung O und der Schließstellung S des Türscharniers 100. Keine der Kontaktflächen 7, 7', 7" steht mit der korrespondierenden Gegenfläche 8 in Verbindung. Die als Nocke ausgebildete korrespondierende Gegenfläche 8 gleitet somit am kreisförmigen Umfang U des Achszapfens 3. Der Kraftspeicher 4 wird dabei stärker vorgespannt als in der Schließstellung S oder der wenigstens einen Offenstellung O. Auffällig ist, dass die Kontaktflächen 7', 7", welche für die wenigstens eine Offenstellung O verantwortlich sind, kleiner ausgebildet sind, als die Kontaktfläche 7 für die Schließstellung S. Wenn die zumindest eine konkave Einbuchtung der zumindest einen Kontaktfläche 7', 7" für die wenigstens eine Offenstellung O weniger tief im Umfang U eingesenkt ist als die konkave Einbuchtung der Kontaktfläche 7 für die Schließstellung S, bringt dies den Vorteil mit sich, dass sich die Türe 101 aus der wenigstens einen Offenstellung O heraus leichter in Richtung Schließstellung S bewegen lässt, als aus der Schließstellung S heraus in die wenigstens eine Offenstellung O, da die Gegenfläche 8 nicht so tief in die korrespondierende Gegenform der zumindest einen Kontaktfläche 7', 7" eingreifen kann als bei der Kontaktfläche 7 und der Kraftspeicher 4 somit nicht so stark vorgespannt wird. Beim Verfahren der Türe 101 in die Schließstellung S müssen oftmals Kräfte, beispielsweise von einer Dichtung, die an der Tür 101 angeordnet ist, überwunden werden. Durch die stärker ausgeprägte Kontaktfläche 7 wird zudem eine höhere Schließkraft erzielt um beispielsweise den Anpressdruck für eine Dichtung, die an der Türe 101 angeordnet ist, zu erhöhen. Diese Kräfte treten beim Arretieren in der wenigstens einen Offenstellung O nicht auf. Die Dichtung hat keinen Kontakt, beispielsweise zu einem zweiten Abtrennelement der Duschkabine oder Duschabtrennung. Außerdem ergibt sich beim Verfahren der Türe 101 beim Verfahren aus der wenigstens einen Offenstellung O in die Richtung der Schließstellung S oftmals ein für den Benutzer ungünstigen Winkel zum Bewegen der Türe 101. Aus diesem Grund ist ein geringerer Kraftaufwand beim Verfahren aus der wenigstens einen Offenstellung O heraus in Richtung der Schließstellung S wünschenswert.

Figur 5 zeigt das Scharnier 100 in der Offenstellung O, die Kontaktfläche 7' der Offenstellung O wird durch die korrespondierende Gegenfläche 8 des Kontaktelementes 5 vollständig eingenommen. Somit verweilt die Türe 101 in der Offenstellung O.

Die Figur 6 zeigt eine Duschabtrennung 110 mit zumindest einem Scharnier 100 zur Verschwenkung einer Tür 101. Das Scharnier 100 kann sowohl an der Oberseite der Duschabtrennung 110 angeordnet sein, wie hier beispielsweise an einem feststehenden Körper 103, vorzugsweise einem Rahmenprofil oder auch in einem Bereich an der Unterseite der Duschabtrennung 110. Der feststehende Körper 103 kann jedoch auch durch eine Duschtasse ausgebildet sein.

## Patentansprüche

1. Scharnier (100) zur Verschwenkung einer Tür (101), insbesondere einer Tür (101) einer Duschabtrennung (110), mit:
- einem Türbeschlagteil (1) und einem Gegenbeschlagteil (2), wobei das Türbeschlagteil (1) einen Achszapfen (3) aufweist, der um eine Drehachse (DA) zwischen einer Schließstellung (S) und wenigstens einer Offenstellung (O) verschwenkbar im Gegenbeschlagteil (2) gelagert ist,
- zumindest einem im Gegenbeschlagteil (2) angeordneten Kraftspeicher (4),
- zumindest einem im Gegenbeschlagteil (2) angeordneten Kontaktelement (5) welches mit dem Achszapfen (3) an seinem Umfang (U) zumindest abschnittsweise in Verbindung steht, wobei das Kontaktelement (5) in einer Führung (6) im Gegenbeschlagteil (2) beweglich gelagert ist und
durch den zumindest einen Kraftspeicher (4) beaufschlagbar ist, wobei der Achszapfen (3) zumindest eine Kontaktfläche (7, 7', 7") aufweist und das Kontaktelement (5) zumindest eine korrespondierende Gegenfläche (8) aufweist, wobei in der Schließstellung (S) und/oder der wenigstens einen Offenstellung (O) des Türbeschlagteiles (1) die zumindest eine Kontaktfläche (7, 7', 7") mit der zumindest einen korrespondierenden Gegenfläche (8) in Eingriff steht, **dadurch gekennzeichnet, dass** für eine Verstellung der wenigstens einen Offenstellung (O) und/oder Schließstellung (S) der Achszapfen (3) eine Hülse (13) aufweist, wobei die zumindest eine Kontaktfläche (7, 7', 7") an der Hülse (13) angeordnet ist, wobei die Hülse (13) relativ zu einer durch den Achszapfen (3) ausgebildeten Hülsenaufnahme (15) um die Drehachse (DA) drehbar gelagert ist, wobei die Position der Hülse (13) relativ zur Hülsenaufnahme (15) durch ein Arretiermittel (14) sperrbar ist, wobei das Arretiermittel (14) vorzugsweise durch eine von außerhalb des Scharniers (100) erreichbare Schraube ausgebildet ist.

2. Scharnier nach Anspruch 1, **dadurch gekennzeichnet, dass** der Achszapfen (3) einen Umfang (U) mit einer Kreisform aufweist, wobei die zumindest eine Kontaktfläche (7, 7', 7") durch zumindest eine konkave Einbuchtung in dieser Kreisform ausgebildet ist.

3. Scharnier nach Anspruch 1 oder 2, **dadurch gekennzeichnet, dass** sich der zumindest eine Kraftspeicher (4) entlang einer Längsachse (LA) erstreckt.

4. Scharnier nach einem der Ansprüche 1 bis 3, **dadurch gekennzeichnet, dass** die zumindest eine korrespondierende Gegenfläche (8) durch einen aus der Kontur der Kontaktfläche des Kontaktelements (5) hervorstehenden Vorsprung ausgebildet ist, wobei der Vorsprung formschlüssig in die zumindest eine Kontaktfläche (7, 7', 7") eingreifbar ausgestaltet ist.

5. Scharnier nach Anspruch 2 und optional zusätzlich nach einem der Ansprüche 3 bis 4, **dadurch gekennzeichnet, dass** die zumindest eine konkave Einbuchtung der zumindest einen Kontaktfläche (7', 7") für die wenigstens eine Offenstellung (O) weniger tief im Umfang (U) eingesenkt ist als eine weitere konkave Einbuchtung einer weiteren Kontaktfläche (7) für die wenigstens eine Schließstellung (S).

6. Scharnier nach einem der Ansprüche 1 bis 5, **dadurch gekennzeichnet, dass** die zumindest eine korrespondierende Gegenfläche (8) als Nocke ausgebildet ist.

7. Scharnier nach einem der Ansprüche 1 bis 6, **dadurch gekennzeichnet, dass** der zumindest eine Kraftspeicher (4) durch eine Druckfeder ausgebildet ist.

8. Scharnier nach Anspruch 3 und optional zusätzlich nach einem der Ansprüche 4 bis 7, **dadurch gekennzeichnet, dass** die Längsachse (LA) des zumindest einen Kraftspeichers (4) quer - vorzugsweise in einem rechten Winkel - zur Drehachse (DA) des Achszapfens (3) ausgerichtet ist.

9. Scharnier nach einem der Ansprüche 1 bis 8, **dadurch gekennzeichnet, dass** das Gegenbeschlagteil (2) durch einen Befestigungsabschnitt (10) an oder in einem feststehenden Körper (103) - vorzugsweise einem Rahmenprofil und/oder einer Duschtasse - befestigbar ist.

10. Scharnier nach einem der Ansprüche 1 bis 9, **dadurch gekennzeichnet, dass** das Türbeschlagteil (1) einen Türbefestigungsabschnitt (12) aufweist, an dem die Türe (101) - vorzugsweise durch Verkleben - befestigbar ist.

11. Scharnier nach einem der Ansprüche 1 bis 9, **dadurch gekennzeichnet, dass** das Türbeschlagteil (1) und der Türbefestigungsabschnitt (12) - vorzugsweise durch eine Schraubverbindung - lösbar miteinander verbunden sind.

12. Scharnier nach Anspruch 2 und optional zusätzlich nach einem der Ansprüche 3 bis 10, **dadurch gekennzeichnet, dass** drei Kontaktflächen (7, 7', 7") am Umfang (U) angeordnet sind, wobei jede der drei Kontaktflächen (7, 7', 7") sich in einer Richtung parallel entlang der Drehachse (DA) am Achszapfen (3) erstreckt und eine Einsenkung im Umfang (U) ausbildet, wobei vorzugsweise die drei Kontaktflächen (7, 7', 7") in einem Rotationswinkel von 90° um die Drehachse (DA) versetzt zueinander angeordnet sind und sich die Kontaktflächen (7', 7") für die wenigstens eine Offenstellung (O) gegenüberliegen.

13. Türe (101) mit zumindest einem Scharnier (100) nach einem der Ansprüche 1 bis 12.

14. Duschabtrennung (110) mit einer Türe (101) nach Anspruch 13.

## Claims

1. A hinge (100) for pivoting a door (101), in particular a door (101) of a shower partition (110), comprising:
- a door fitment (1) and a counterpart fitment (2), wherein the door fitment (1) has a spindle assembly (3) mounted pivotably in the counterpart fitment (2) about an axis of rotation (DA) between a closed position (S) and at least one open position (O),
- at least one force storage means (4) arranged in the counterpart fitment (2), and
- at least one contact element (5) which is arranged in the counterpart fitment (2) and which is connected at least portion-wise to the spindle assembly (3) at its periphery (U), wherein the contact element (5) is mounted movably in a guide (6) in the counterpart fitment (2) and can be acted upon by the at least one force storage means (4),
wherein the spindle assembly (3) has at least one contact surface (7, 7', 7") and the contact element (5) has at least one corresponding counterpart surface (8), wherein in the closed position (S) and/or the at least one open position (O) of the door fitment (1) the at least one contact surface (7, 7', 7") is in engagement with the at least one corresponding counterpart surface (8), **characterised in that** for adjustment of the at least one open position (O) and/or closed position (S) the spindle assembly (3) has a sleeve (13), wherein the at least one contact surface (7, 7', 7") is arranged on the sleeve (13), wherein the sleeve (13) is mounted rotatably about the axis of rotation (DA) relative to a sleeve receiving means (15) provided by the spindle assembly (3), wherein the position of the sleeve (13) can be locked relative to the sleeve receiving means (15) by an arresting means (14), wherein the arresting means (14) is preferably provided by a screw which can be reached from outside the hinge (100).

2. A hinge according to claim 1 **characterised in that** the spindle assembly (3) has a periphery (U) of a circular shape, wherein the at least one contact surface (7, 7', 7") is provided by at least one concave recess in said circular shape.

3. A hinge according to claim 1 or 2 **characterised in that** the at least one force storage means (4) extends along a longitudinal axis (LA).

4. A hinge according to one of the claims 1 to 3 **characterised in that** the at least one corresponding counterpart surface (8) is provided by a projection protruding from the contour of the contact surface of the contact element (5), wherein the projection is adapted to be engageable in positive locking relationship into the at least one contact surface (7, 7', 7").

5. A hinge according to claim 2 and optionally in addition according to one of the claims 3 to 4 **characterised in that** the at least one concave recess of the at least one contact surface (7', 7") for the at least one open position (O) is sunk in the periphery (U) less deeply than a further concave recess of a further contact surface (7) for the at least one closed position (S).

6. A hinge according to one of the claims 1 to 5 **characterised in that** the at least one corresponding counterpart surface (8) is in the form of a cam.

7. A hinge according to one of claims the 1 to 6 **characterised in that** the at least one force storage means (4) is formed by a compression spring.

8. A hinge according to claim 3 and optionally in addition according to one of the claims 4 to 7 **characterised in that** the longitudinal axis (LA) of the at least one force storage means (4) is oriented transversely - preferably at a right angle - to the axis of rotation (DA) of the spindle assembly (3).

9. A hinge according to one of the claims 1 to 8 **characterised in that** the counterpart fitment (2) can be fixed by a fixing portion (10) to or in a stationary body (103) - preferably a frame profile and/or a shower tray.

10. A hinge according to one of the claims 1 to 9 **characterised in that** the door fitment (1) has a door fixing portion (12) to which the door (101) can be fixed - preferably by gluing.

11. A hinge according to one of the claims 1 to 9 **characterised in that** the door fitment (1) and the door fixing portion (12) are releasably connected together - preferably by a screw connection.

12. A hinge according to claim 2 and optionally in addition according to one of the claims 3 to 10 **characterised in that**
three contact surfaces (7, 7', 7") are arranged at the periphery (U), wherein each of the three contact surfaces (7, 7', 7") extends in a direction parallel along the axis of rotation (DA) on the spindle assembly (3) and forms a recess in the periphery (U), wherein preferably the three contact surfaces (7, 7', 7") are arranged in mutually displaced relationship at an angle of rotation of 90° around the axis of rotation (DA) and the contact surfaces (7', 7") for the at least one open position (O) are in opposite relationship.

13. A door (101) having at least one hinge (100) according to one of the claims 1 to 12.

14. A shower partition (110) having a door (101) according to claim 13.

## Revendications

1. Charnière (100) pour le pivotement d'une porte (101), en particulier d'une porte (101) d'une séparation de douche (110), avec :
- une partie de ferrure de porte (1) et une partie de ferrure complémentaire (2), dans laquelle la partie de ferrure de porte (1) présente un tourillon (3), qui est monté dans la partie de ferrure complémentaire (2) de manière à pouvoir pivoter autour d'un axe de rotation (DA) entre une position de fermeture (S) et au moins une position d'ouverture (O),
- au moins un accumulateur de force (4) disposé dans la partie de ferrure complémentaire (2),
- au moins un élément de contact (5) disposé dans la partie de ferrure complémentaire (2), lequel est relié au moins en partie au tourillon (3) au niveau de sa périphérie (U), dans laquelle l'élément de contact (5) est monté mobile dans un guidage (6) dans la partie de ferrure complémentaire (2) et
peut être sollicité par le au moins un accumulateur de force (4),
dans laquelle le tourillon (3) présente au moins une surface de contact (7, 7', 7") et l'élément de contact (5) présente au moins une surface complémentaire (8) correspondante, dans laquelle, dans la position de fermeture (S) et/ou la au moins une position d'ouverture (O) de la partie de ferrure de porte (1), la au moins une surface de contact (7, 7', 7") est en prise avec la au moins une surface complémentaire (8) correspondante, **caractérisée en ce que**, pour un déplacement de la au moins une position d'ouverture (O) et/ou position de fermeture (S), le tourillon (3) présente un manchon (13), dans laquelle la au moins une surface de contact (7, 7', 7") est disposée sur le manchon (13), dans laquelle le manchon (13) est monté de manière à pouvoir tourner autour de l'axe de rotation (DA) par rapport à un logement de manchon (15) réalisé par le tourillon (3), dans laquelle la position du manchon (13) par rapport au logement de manchon (15) peut être bloquée par un moyen d'arrêt (14), dans laquelle le moyen d'arrêt (14) est réalisé de préférence par une vis pouvant être atteinte depuis l'extérieur de la charnière (100).

2. Charnière selon la revendication 1, **caractérisée en ce que** le tourillon (3) présente une périphérie (U) avec une forme circulaire, dans laquelle la au moins une surface de contact (7, 7', 7") est réalisée par au moins un évidement concave dans cette forme circulaire.

3. Charnière selon la revendication 1 ou 2, **caractérisée en ce que** le au moins un accumulateur de force (4) s'étend le long d'un axe longitudinal (LA).

4. Charnière selon l'une quelconque des revendications 1 à 3, **caractérisée en ce que** la au moins une surface complémentaire (8) correspondante est réalisée par une partie saillante faisant saillie du contour de la surface de contact de l'élément de contact (5), dans laquelle la partie saillante est configurée de manière à pouvoir s'insérer par coopération de formes dans la au moins une surface de contact (7, 7', 7").

5. Charnière selon la revendication 2 et éventuellement en plus selon l'une quelconque des revendications 3 à 4, **caractérisée en ce que** le au moins un évidement concave de la au moins une surface de contact (7', 7") pour la au moins une position d'ouverture (O) est creusé moins profondément dans la périphérie (U) qu'un autre évidement concave d'une autre surface de contact (7) pour la au moins une position de fermeture (S).

6. Charnière selon l'une quelconque des revendications 1 à 5, **caractérisée en ce que** la au moins une surface complémentaire (8) correspondante est réalisée sous la forme d'une came.

7. Charnière selon l'une quelconque des revendications 1 à 6, **caractérisée en ce que** le au moins un accumulateur de force (4) est réalisé par un ressort de compression.

8. Charnière selon la revendication 3 et éventuellement en plus selon l'une quelconque des revendications 4 à 7, **caractérisée en ce que** l'axe longitudinal (LA) du au moins un accumulateur de force (4) est orienté transversalement - de préférence à angle droit- par rapport à l'axe de rotation (DA) du tourillon (3).

9. Charnière selon l'une quelconque des revendications 1 à 8, **caractérisée en ce que** la partie de ferrure complémentaire (2) peut être fixée par une section de fixation (10) sur ou dans un corps fixe (103) - de préférence un profilé de cadre et/ou un receveur de douche.

10. Charnière selon l'une quelconque des revendications 1 à 9, **caractérisée en ce que** la partie de ferrure de porte (1) présente une section de fixation de porte (12), sur laquelle la porte (101) peut être fixée - de préférence par collage.

11. Charnière selon l'une quelconque des revendications 1 à 9, **caractérisée en ce que** la partie de ferrure de porte (1) et la section de fixation de porte (12) sont reliées l'une à l'autre de manière libérable - de préférence par une liaison vissée.

12. Charnière selon la revendication 2 et éventuellement en plus selon l'une quelconque des revendications 3 à 10, **caractérisée en ce que** trois surfaces de contact (7, 7', 7") sont disposées sur la périphérie (U), dans laquelle chacune des trois surfaces de contact (7, 7', 7") s'étend dans une direction parallèlement le long de l'axe de rotation (DA) sur le tourillon (3) et réalise un creux dans la périphérie (U), dans laquelle de préférence les trois surfaces de contact (7, 7', 7") sont disposées de manière décalée les unes des autres suivant un angle de rotation de 90° autour de l'axe de rotation (DA) et les surfaces de contact (7', 7") s'opposent pour la au moins une position d'ouverture (O).

13. Porte (101) avec au moins une charnière (100) selon l'une quelconque des revendications 1 à 12.

14. Séparation de douche (110) avec une porte (101) selon la revendication 13.
